# EUROPÄISCHE PATENTANMELDUNG

(11) **EP 0 942 627 A2**
(43) Veröffentlichungstag der Anmeldung: **15.09.1999**
(21) Anmeldenummer: 99103553.6
(22) Anmeldetag: 24.02.1999
(51) Int. Cl.: H04R 25/00

(54) **Hörgerät mit einem Richtmikrofon-System sowie Verfahren zum Betrieb desselben**

(30) Priorität: 09.03.1998 DE 19810043
(71) Anmelder: Siemens Audiologische Technik GmbH, 91058 Erlangen (DE)
(72) Erfinder: Hohn, Werner, Dr., 91080 Uttenreuth (DE)
(74) Vertreter: Epping, Wilhelm, Dr.-Ing.

(57) **Zusammenfassung**

Die Erfindung betrifft ein Hörgerät (2) mit Richtmikrofon-System mit einer Signalverarbeitungseinrichtung (6), einem Hörer (7) und mehreren Mikrofonen (1a-1d), deren Ausgangssignale zur Erzeugung einer individuellen Richtmikrofoncharakteristik über Verzögerungseinrichtungen (5) und die Signalverarbeitungseinrichtung (6) in unterschiedlicher Gewichtung miteinander verschaltbar sind. Ferner betrifft die Erfindung ein Verfahren zum Betrieb eines derartigen Hörgeräts.

## Beschreibung

Die Erfindung betrifft ein Hörgerät mit einem Richtmikrofon-System, einem Hörer und mehreren Mikrofonen. Ferner betrifft die Erfindung ein Verfahren zum Betrieb eines Hörgeräts mit einem Richtmikrofon-System, wobei das Hörgerät eine Signalverarbeitungseinrichtung, einen Hörer und mehrere Mikrofone aufweist.

Als Stand der Technik sind Hörgeräte mit einem aus einem Kugelmikrofon und einem nach vorne gerichteten Richtmikrofon bestehenden Richtmikrofon-System bekannt, wobei der Benutzer per Knopfdruck zwischen den einzelnen Mikrofonen umschalten kann (EP 0 499 699 Bl). Bei der Einschaltung des nach vorne gerichteten Richtmikrofons verbessert sich die Sprachverständlichkeit bei überwiegend von der Seite und von hinten kommendem Störschall und direkt von vorne einfallendem Nutzschall. Bei der Aktivierung des Kugelmikrofons wird eine gute und natürliche Sprachverständlichkeit bei von allen Seiten einfallenden Nutzsignalen erzielt.

Aus der US 4 751 738 ist ein Hörgerät mit Richtmikrofon-System mit einer Signalverarbeitungseinrichtung, einem Hörer und mehreren Mikrofonen bekannt. Dabei sind mit Abstand angeordnete Mikrofone vorgesehen, deren Ausgangssignale zur Erzeugung einer individuellen Richtmikrofoncharakteristik, insbesondere über die Signalverarbeitungseinrichtung (Verstärker, Summierer und Filter) in unterschiedlicher Gewichtung aufgrund unterschiedlicher Filterkurven miteinander verschaltbar sind.

Derartige Hörgeräte mit einem Kugelmikrofon und einem nach vorne gerichteten Richtmikrofon erlauben jedoch in manchen Hörsituationen, z.B. bei von der Seite und von hinten einfallendem Nutzschall, nur eine eingeschränkte Sprachverständlichkeit.

Der Erfindung liegt die Aufgabe zugrunde, ein Hörgerät sowie ein Verfahren zum Betrieb eines Hörgeräts der eingangs genannten Art vorzuschlagen, die eine verbesserte Sprachverständlichkeit für eine möglichst große Anzahl auch selten vorkommender Hörsituationen gewährleisten.

Die Aufgabe wird für das Hörgerät durch den kennzeichnenden Teil des Patentanspruchs 1 in Verbindung mit den Merkmalen des Oberbegriffs gelöst. Vorteilhafte Ausführungsformen des Hörgeräts werden durch die Ansprüche 2 - 8 realisiert. Für das Verfahren wird die Aufgabe durch den kennzeichnenden Teil des Patentanspruchs 9 in Verbindung mit den Merkmalen des Oberbegriffs gelöst. Vorteilhafte Verfahrensvarianten sind in den Ansprüchen 10 - 24 gekennzeichnet.

Beim erfindungsgemäßen Hörgerät sind mehrere Mikrofone, Kugel- oder Richtmikrofone, vorgesehen, deren Ausgangssignale in unterschiedlicher Gewichtung und mit unterschiedlicher Verzögerung miteinander verschaltbar sind, wodurch eine an die individuelle Hörsituation angepaßte Richtmikrofoncharakteristik erreicht wird. Hierdurch können auch durch entsprechende Gewichtung und Verzögerung der Ausgangssignale z.B. von der Seite und von hinten einfallende Nutzsignale, beispielsweise während einer Bergwanderung neben einem rauschenden Bach, angemessen erfaßt werden.

Eine Verschaltung von Mikrofonen kann paarweise erfolgen (Richtcharakteristik 1.Ordnung) oder drei und mehr Mikrofone umfassen (Richtcharakteristik höherer Ordnung).

Insgesamt besteht das Richtmikrofon-System des erfindungsgemäßen Hörgeräts aus mehreren einzelnen Mikrofonen mit unterschiedlichen Hauptrichtungen. Als Mikrofone können entweder einzelne Richtmikrofone oder eine Kombination aus jeweils zwei Kugelmikrofonen in Verbindung mit einer elektronischen Signalverarbeitungsschaltung zur Gewichtung und unterschiedlichen Verzögerung der beiden Ausgangssignale der Kugelmikrofone verwendet werden.

Durch eine mehrfache Nutzung der Kugelmikrofone kann die Anzahl der notwendigen Schalleinlaßöffnungen am Hörgerät verringert werden, so daß z.B. die Richtungen vorne, hinten, links, rechts, oben und unten sich mit vier Kugelmikrofonen 5 und jeweils zusätzlichen elektronischen Schaltungen zur Gewichtung und Verzögerung der Ausgangssignale der Kugelmikrofone realisieren lassen.

Wenn das Hörgerät als Hinter-dem-Ohr-Gerät (Hd0) ausgebildet ist, können die einzelnen das Richtmikrofon-System bildenden Mikrofone mit entsprechender Ausrichtung der Schalleinlaßöffnungen am Hauptkörper des Hörgeräts angebracht sein. Hierbei können z.B. vier Mikrofone zur Schallaufnahme von vorne, hinten, unten und von der Seite vorgesehen sein.

Durch die Anbringung von Zusatzkörpern am Hauptkörper des HdO-Hörgeräts können in dem Zusatzkörper Mikrofone mit entsprechenden Schalleinlaßöffnungen angebracht werden, die auch die Berücksichtigung weiterer, z.B. seitlicher Schalleinfallrichtungen ermöglichen.

Ein derartiger am Hauptkörper angebrachter Zusatzkörper kann als abklappbarer Ausleger ausgebildet sein. Der Benutzer kann dann abhängig von der jeweiligen Hörsituation den Zusatzkörper abklappen und dadurch die im Zusatzkörper integrierten Mikrofone entsprechend ausrichten und bei Anderung der Hörsituation den Zusatzkörper wieder platzsparend an den Hauptkörper heranklappen.

Der Zusatzkörper kann als tropfen- oder bogenförmiger Ausleger gestaltet werden, wodurch eine optische Annäherung an einen Ohrschmuck erfolgen kann. Hierdurch wird der optische Gesamteindruck des HdO-Hörgeräts verbessert.

Wenn das Hörgerät als In-dem-Ohr-Gerät (Id0) ausgebildet ist, können in den Hauptkörper des IdO-Hörgeräts mindestens drei Mikrofone integriert werden. Dabei werden vorteilhafte Richtungseigenschaften erzielt, wenn die Schalleinlaßöffnungen der drei Mikrofone auf im wesentlichen rechtwinklig sich kreuzenden Verbindungslinien angeordnet sind.

Auch beim IdO-Hörgerät kann ein Zusatzkörper am Hauptkörper angebracht sein, der als abklappbarer Ausleger ausgeführt ist. In diesem Zusatzkörper können weitere Mikrofone integriert werden, wodurch in Ergänzung zu den im Hauptkörper integrierten Mikrofonen weitere, z.B. seitliche Schalleinfallrichtungen erfaßbar werden.

Das erfindungsgemäße Verfahren zum Betrieb eines Hörgeräts mit einem Richtmikrofon-System zeichnet sich dadurch aus, daß die Hauptrichtung des Richtmikrofon-Systems in Anpassung an die vorliegende Hörsituation individuell einstellbar ist. Durch die Verwendung mehrerer Mikrofone kann eine Vielzahl verschiedener Hauptrichtungen eingestellt werden, wodurch auch ein von der Seite oder von hinten einfallender Nutzschall berücksichtigt werden kann.

Vorteilhafterweise ist in Normalstellung die Hauptrichtung "vorne" im Richtmikrofon-System eingestellt, so daß von vorne einfallende Nutzsignale, z.B. beim Gespräch einander gegenüberstehender Personen, erfaßt werden.

Darüber hinaus gestattet das erfindungsgemäße Verfahren, die Hauptrichtung völlig variabel einzustellen, wodurch auch eine z.B. beim Bergwandern auftretende Hörsituation mit von der Seite und von hinten einfallenden Nutzsignalen abgebildet werden kann.

Vorteilhafterweise wird beim erfindungsgemäßen Verfahren zunächst festgestellt, aus welcher Richtung die stärksten Nutzsignale einfallen, um die Hauptrichtung des Richtmikrofon-Systems danach auszurichten. Als Kriterium für die Ermittlung der Hauptrichtung kann das Maximum der Schallenergie oder des Schalldrucks verwendet werden.

Eine Umschaltung einer bisher eingestellten Hauptsignalrichtung kann in Abhängigkeit von verschiedenen Kriterien erfolgen. Die jeweiligen Kriterien können als Schwellwerte im Hörgerät abgespeichert sein, so daß bei Überschreiten derartiger Schwellwerte eine Änderung der Hauptsignalrichtung erfolgt. Die Hauptrichtung des Richtmikrofon-Systems kann als ein Umschaltkriterium in Abhängigkeit von der Modulationsfrequenz der Ausgangssignale der einzelnen Mikrofone (Abhängigkeit von kurzzeitigen Schwankungen der Frequenzen der Empfangssignale) eingestellt werden.

Als weitere Umschaltkriterien können der Modulationshub (Pegelunterschied zwischen kurzzeitigen lauten und leisen Empfangssignalen) oder das absolute Frequenzspektrum der Ausgangssignale der einzelnen Mikrofone verwendet werden.

Als weiteres Umschaltkriterium kann die Differenz der Frequenzspektren der aus verschiedenen Richtungen aufgenommenen Signale verwendet werden. Falls diese Differenz von einem abgespeicherten Referenzwert abweicht, kann eine Umschaltung der Hauptrichtung des Richtmikrofon-Systems stattfinden.

Weitere Umschaltkriterien sind die absoluten Pegel der Ausgangssignale der einzelnen Mikrofone sowie die Pegeldifferenz eines kurzzeitigen Pegelspitzenwertes zum Mittelwert des Pegels der Ausgangssignale der Mikrofone.

Beim Umschalten der Hauptrichtung kann auch die Häufigkeit des Oberschreitens festgelegter Pegeldifferenzen von Signalen aus verschiedenen Richtungen der Ausgangssignale der einzelnen Mikrofone berücksichtigt werden. Hierdurch kann ein zu häufiges Umschalten der Hauptsignalrichtung des Richtmikrofon-Systems vermieden werden, wodurch für den Benutzer ein unruhiger Klangeindruck entstehen würde.

Die einzelnen Umschaltkriterien können ständig erfaßt werden und eine ständige Anpassung der Hauptsignalrichtung bewirken. Alternativ kann eine automatische Wiedereinstellung der Hauptrichtung "vorne" erfolgen, wenn nach einer definierten Zeit keine neuen Umschaltrichtungsimpulse registriert werden.

Zur Vermeidung einer Signalverzerrung bei der Zusammenführung der Ausgangssignale, z.B. der Kugelmikrofone, werden deren Ausgangssignale vor der Zusammenführung mit den Ausgangssignalen anderer Mikrofone, insbesondere im Bereich der tiefen Frequenzen, angehoben. Generell können bei den Ausgangssignalen der jeweiligen Mikrofone auftretende Frequenzgangeinbrüche durch einen Equalizer ausgeglichen werden.

Wenn der Hörverlust in beiden Ohren des Hörgeräteträgers unterschiedlich ist, werden vorteilhafterweise die Frequenzgänge der einzelnen Mikrofone für die verschiedenen Richtungen individuell an den jeweiligen Hörverlust angepaßt, so daß der Benutzer bereits mit einem Ohr die Hauptschalleinfallsrichtung feststellen kann.

In weiteren vorteilhaften Verfahrensvarianten werden für das linke und rechte Ohr des Benutzers im Richtmikrofon-System unterschiedliche Hauptsignalrichtungen eingestellt, um z.B. mit einem Hörgerät nach vorne und dem anderen Hörgerät zur Seite und nach hinten hören zu können. Dies kann z.B. bei einer Autofahrt vorteilhaft sein (Binaurales-Richtmikrofon-System).

Eine im Hörgerät vorhandene Ein- oder Mehrkanal-AGC (Automatic Gain Control) kann in den jeweiligen Ein- und Ausschwingzeiten unterschiedlich für die verschiedenen Pegelbereiche angepaßt werden.

Ferner kann in weiteren vorteilhaften Verfahrensvarianten ein durch die Ohrform des Benutzers bedingter Winkel zwischen einer Geraden durch zwei Mikrofone des Hörgeräts und der Horizontalen oder Vertikalen kompensiert werden. Hiermit wird simuliert, daß sich die jeweiligen in die Kompensation einbezogenen Mikrofone trotz ihrer tatsächlichen Schieflage scheinbar direkt in der Horizontalen oder Vertikalen befinden.

Um eine Umschaltung der Hauptsignalrichtung des Richtmikrofon-Systems besonders angenehm durchzuführen und abrupte Umschaltgeräusche zu vermeiden, kann die Verwendung einer Fuzzy-Elektronik vorteilhaft sein.

Die Erfindung ist anhand von Ausführungsbeispielen in den Zeichnungsfiguren näher erläutert. Es zeigen:
- FIG 1: ein Hörgerät mit vier Kugelmikrofonen,
- FIG 2, 3: ein HdO-Hörgerät ohne und mit Ausleger sowie
- FIG 4, 5: ein IdO-Hörgerät ohne und mit Ausleger.

FIG 1 zeigt ein Hörgerät 2 mit vier Kugelmikrofonen 1a, 1b, 1c und 1d, die jeweils paarweise über in ihrem Aufbau an sich bekannte Verzögerungselemente 5a, 5b und 5c verbunden und in ihrer Richtwirkung eingestellt werden können.

Mikrofon 1a zeigt nach oben, Mikrofon 1b nach vorne, Mikrofon 1c nach rechts und Mikrofon 1d nach hinten. Ober Verzögerungselement 5a können Signale von oben, über Verzögerungselement 5b Signale von links und über das Verzögerungselement Sc Signale von hinten reduziert werden. Dabei werden die jeweils paarweise zusammengeschalteten Mikrofone 1a und 1b, 1b und 1c sowie 1b und 1d jeweils über die Verzögerungselemente 5a, 5b, 5c zu Richtmikrofonen mit eingestellter Richtcharakteristik zusammengeschaltet.

Zur Erzielung einer Richtcharakteristik höherer Ordnung können auch drei oder mehr Mikrofone verbunden und verschaltet werden (nicht abgebildet).

Das Gesamtausgangssignal wird in der Signalverarbeitungseinrichtung 6, die mit den Verzögerungselementen 5a, 5b, 5c verbunden ist, erzeugt und dem Hörer 7 zugeführt.

FIG 2 zeigt ein herkömmliches HdO-Hörgerät mit den Schalleinlaßöffnungen 8a, 8b eines Richtmikrofons im Hauptkörper 3. Wenn das Hörgerät am Ohr angebracht ist, befinden sich idealerweise die Schalleinlaßöffnungen 8a, 8b auf einer Horizontalen 9.

Ein erfindungsgemäßes HdO-Hörgerät geht aus FIG 3 hervor und besitzt einen Hauptkörper 3 mit den beiden Schalleinlaßöffnungen 8a, 8b, welche auf der Horizontalen 9 liegen. Ferner ist ein Ausleger 4 vorgesehen, der weitere Schalleinlaßöffnungen 8c, 8d aufweist,, die idealerweise im am Ohr angebrachten Zustand auf einer Vertikalen 11 liegen.

Zum seitlichen Hören sollten die Schalleinlaßöffnungen 8a, 8c, wie abgebildet, auf einer Querlinie 10 liegen, wobei die Querlinie 10 rechtwinklig zur Horizontalen 9 und zur Vertikalen 11 verläuft.

Die Schalleinlaßöffnungen können einzeln für jeweilige einzelne Kugelmikrofone oder paarweise für Richtmikrofone vorgesehen sein.

Im HdO-Hörgerät nach FIG 3 kann also hinter den Schalleinlaßöffnungen 8a, 8b bzw. 8c, 8d jeweils ein Richtmikrofon oder hinter jeder einzelnen Schalleinlaßöffnung 8a, 8b, 8c, 8d ein Kugelmikrofon angebracht sein.

Durch das erfindungsgemäße Verfahren können die am Hauptkörper 3 und am Ausleger 4 angebrachten Mikrofone derart verschaltet werden, daß die Hauptsignalrichtung des durch das Zusammenwirken der Mikrofone gebildeten Richtmikrofon-Systems beliebig einstellbar ist und an die individuelle Hörsituation unmittelbar angepaßt werden kann.

FIG 4 zeigt ein IdO-Hörgerät mit einem Hauptkörper 3, wobei die Schalleinlaßöffnungen 8a, 8b auf der Horizontalen 9 und die Schalleinlaßöffnungen 8b, 8c auf der Vertikalen 11 liegen.

FIG 5 zeigt ein IdO-Hörgerät mit einem Hauptkörper 3 mit den Schalleinlaßöffnungen 8a, 8b, 8c sowie dem Ausleger 4 mit der Schalleinlaßöffnung 8d. Idealerweise liegen die Schalleinlaßöffnungen 8a, 8b auf einer Horizontalen 9, die Schalleinlaßöffnungen 8b, 8c auf einer Vertikalen 11 und die Schalleinlaßöffnung 8d auf der Querlinie 10. Dabei stehen die Horizontale 9, die Querlinie 10 und die Vertikale 11 rechtwinklig aufeinander.

Über das im Ausleger 4 hinter der Schalleinlaßöffnung 8d integrierte Mikrofon, insbesondere Kugelmikrofon, kann beim Abklappen des Auslegers 4 vom Hauptkörper 3, so daß die Verbindungslinie der Schalleinlaßöffnungen 8b, 8d sich rechtwinklig mit den Verbindungslinien der Schalleinlaßöffnungen 8a, 8b sowie 8b, 8c schneidet, auch in seitlicher Richtung eine Hauptsignalrichtung verwirklicht werden.

Falls die Hauptsignalrichtung zur Seite nicht mehr benötigt wird, kann der Ausleger 4 wieder optisch günstig an den Hauptkörper 3 herangeklappt werden. Der hierfür verwendete Klappmechanismus ist nicht abgebildet.

Falls die Verbindungslinien der Schalleinlaßöffnungen der Hörgeräte nach FIG 3 und 5 aufgrund der Anatomie des Ohrs des Benutzers nicht wie abgebildet auf den Horizontalen 9, Querlinien 10 oder Vertikalen 11 liegen, ermöglicht es das erfindungsmäße Verfahren durch Mischung und Gewichtung der Ausgangssignale der hinter den jeweiligen Schalleinlaßöffnungen angeordneten Mikrofone eine Kompensation der Abweichung von der Horizontalen 9, der Querlinie 10 oder der Vertikalen 11.

Damit kann durch Abmischung und Gewichtung der Ausgangssignale simuliert werden, daß das Hörgerät trotz der abweichenden Anatomie im Ohr des Benutzers ideal hinsichtlich des Verlaufs der Verbindungslinien der Schalleinlaßöffnungen zu der Horizontalen 9, der Querlinie 10 und der Vertikalen 11 angeordnet ist.

## Patentansprüche

1. Hörgerät mit Richtmikrofon-System mit einer Signalverarbeitungseinrichtung, einem Hörer und mehreren Mikrofonen, die als Kugel- und/oder Richtmikrofone ausgebildet sind, deren Ausgangssignale zur Erzeugung einer individuellen Richtmikrofoncharakteristik über Verzögerungseinrichtungen und die Signalverarbeitungseinrichtung in unterschiedlicher Gewichtung miteinander verschaltbar sind, **dadurch gekennzeichnet,** daß die Mikrofone (1a...) mehrere im wesentlichen rechtwinklig sich kreuzende Hauptrichtungen erfassen, wobei die Hauptrichtung des Richtmikrofon-Systems in Anpassung an die vorliegende Hörsituation individuell einstellbar ist, derart, daß jede zwischen den von den Mikrofonen erfaßbaren Hauptrichtungen liegende Hauptrichtung für das Richtmikrofon-System wählbar ist.

2. Hörgerät nach Anspruch 1, **dadurch gekennzeichnet,** daß zur Abdeckung von in einer Ebene liegenden Hauptrichtungen das Richtmikrofon-System mindestens drei Kugelmikrofone umfaßt, die auf im wesentlichen rechtwinklig sich kreuzenden Verbindungslinien angeordnet sind, wobei ein Mikrofon im Kreuzungspunkt angeordnet ist (Figur 4).

3. Hörgerät nach Anspruch 1, **dadurch gekennzeichnet,** daß zur Abdeckung einer Vielzahl verschiedener Hauptrichtungen, wie von vorne, hinten, unten und von der Seite, das Richtmikrofon-System mindestens vier Kugelmikrofone umfaßt, wobei drei Mikrofone auf im wesentlichen rechtwinklig sich kreuzenden Verbindungslinien angeordnet sind, wobei sich hierbei ein Mikrofon im Kreuzungspunkt befindet, und wobei das vierte Mikrofon auf einer Senkrechten zur Ebene der vorgenannten drei Mikrofone liegt und wobei die Senkrechte zusätzlich durch eines der drei Mikrofone verläuft (Figuren 3, 5).

4. Hörgerät nach Anspruch 1, **dadurch gekennzeichnet,** daß zur Abdeckung der Hauptrichtungen einer Ebene, wie von vorne und der Seite, das Richtmikrofon-System mindestens zwei Richtmikrofone umfaßt, wobei die Hauptrichtungen der Richtmikrofone im wesentlichen rechtwinklig zueinander angeordnet sind.

5. Hörgerät nach Anspruch 1, **dadurch gekennzeichnet,** daß zur Abdeckung einer Vielzahl verschiedener Hauptrichtungen, wie von vorne, unten und von der Seite, mindestens drei Richtmikrofone bzw. von Hauptrichtungen, wie von vorne, hinten, unten, oben und von der Seite, mindestens fünf Richtmikrofone vorgesehen sind.

6. Hörgerät nach einem der Ansprüche 1 bis 5, **dadurch gekennzeichnet,** daß mindestens ein Mikrofon (1a-1d) in einem am Hauptkörper (3) des Hörgeräts angebrachten Zusatzkörper integriert ist.

7. Hörgerät nach Anspruch 6, **dadurch gekennzeichnet,** daß der Zusatzkörper als Ausleger (4) ausgebildet ist.

8. Hörgerät nach Anspruch 6 oder 7, **dadurch gekennzeichnet,** daß der Zusatzkörper abklappbar ist.

9. Verfahren zum Betrieb eines Hörgerätes mit Richtmikrofon-System mit einer Signalverarbeitungseinrichtung, einem Hörer und mehreren Mikrofonen, die als Kugel- und/oder Richtmikrofone ausgebildet sind, deren Ausgangssignale zur Erzeugung einer individuellen Richtmikrofoncharakteristik über Verzögerungseinrichtungen und die Signalverarbeitungseinrichtung in unterschiedlicher Gewichtung miteinander verschaltbar sind, gemäß einem oder mehreren der Ansprüche 1 bis 8, **dadurch gekennzeichnet,** daß die Mikrofone auf im wesentlichen rechtwinklig sich kreuzende Hauptrichtungen ausgerichtet werden, daß die Hauptrichtung des Richtmikrofon-Systems in Anpassung an die vorliegende Hörsituation individuell eingestellt wird und daß jede zwischen den von den Mikrofonen erfaßbaren Hauptrichtungen liegende Hauptrichtung für das Richtmikrofon-System wählbar ist.

10. Verfahren nach Anspruch 9, **dadurch gekennzeichnet,** daß im Normalzustand die Hauptrichtung "vorne" im Richtmikrofon-System eingestellt wird.

11. Verfahren nach einem der Ansprüche 9 oder 10, **dadurch gekennzeichnet,** daß die Hauptrichtung des Richtmikrofon-Systems in Abhängigkeit von der Richtung des stärksten Schalldrucks (Hauptsignalrichtung) eingestellt wird.

12. Verfahren nach einem der Ansprüche 9 bis 11, **dadurch gekennzeichnet,** daß die Hauptrichtung des Richtmikrofon-Systems in Abhängigkeit von der Modulationsfrequenz der Ausgangssignale der einzelnen Mikrofone eingestellt wird.

13. Verfahren nach einem der Ansprüche 9 bis 12, **dadurch gekennzeichnet,** daß die Hauptrichtung des Richtmikrofon-Systems in Abhängigkeit vom Modulationshub der Ausgangssignale der einzelnen Mikrofone eingestellt wird.

14. Verfahren nach einem der Ansprüche 9 bis 13, **dadurch gekennzeichnet,** daß die Hauptrichtung des Richtmikrofon-Systems in Abhängigkeit vom absoluten Frequenzspektrum der Ausgangssignale der einzelnen Mikrofone eingestellt wird.

15. Verfahren nach einem der Ansprüche 9 bis 14, **dadurch gekennzeichnet,** daß die Hauptrichtung des Richtmikrofon-Systems in Abhängigkeit von der Differenz der Frequenzspektren der Signale aus verschiedenen Richtungen eingestellt wird.

16. Verfahren nach einem der Ansprüche 9 bis 15, **dadurch gekennzeichnet,** daß die Hauptrichtung des Richtmikrofon-Systems in Abhängigkeit vom absoluten Pegel der Ausgangssignale der einzelnen Mikrofone eingestellt wird.

17. Verfahren nach einem der Ansprüche 9 bis 16, **dadurch gekennzeichnet,** daß die Hauptrichtung des Richtmikrofon-Systems in Abhängigkeit von der Pegeldifferenz eines kurzzeitigen Pegelspitzenwertes zum Mittelwert des Pegels der Ausgangssignale der einzelnen Mikrofone eingestellt wird.

18. Verfahren nach einem der Ansprüche 9 bis 17, **dadurch gekennzeichnet,** daß die Hauptrichtung des Richtmikrofon-Systems in Abhängigkeit von der Häufigkeit des Überschreitens festgelegter Pegeldifferenzen von Signalen aus verschiedenen Richtungen der Ausgangssignale der einzelnen Mikrofone eingestellt wird.

19. Verfahren nach einem der Ansprüche 9 bis 18, **dadurch gekennzeichnet,** daß die Ausgangssignale, insbesondere der Kugelmikrofone, vor der Zusammenfügung mit den Ausgangssignalen anderer Mikrofone hinsichtlich der tiefen Frequenzen angehoben werden.

20. Hörgerät nach einem der Ansprüche 9 bis 19, **dadurch gekennzeichnet,** daß die Frequenzgänge der einzelnen Mikrofone, insbesondere der Richtmikrofone, für die verschiedenen Richtungen unterschiedlich an die individuelle Hörfähigkeit des Benutzers angepaßt werden.

21. Verfahren nach einem der Ansprüche 9 bis 20, **dadurch gekennzeichnet,** daß im linken und rechten Teil insbesondere eines binauralen Richtmikrofon-Systems unterschiedliche Hauptsignalrichtungen eingestellt werden.

22. Verfahren nach einem der Ansprüche 9 bis 21, **dadurch gekennzeichnet,** daß die Ein- und Ausschwingzeiten einer Ein- oder Mehrkanal-AGC unterschiedlich für die verschiedenen Pegelbereiche eingestellt werden.

23. Verfahren nach einem der Ansprüche 9 bis 22, **dadurch gekennzeichnet,** daß durch ein geeignetes Mischungsverhältnis der Ausgangssignale zweier Mikrofone ein durch die Ohrform bedingter Winkel zwischen einer Geraden durch die Mikrofone und der Horizontalen oder Vertikalen kompensiert wird.

24. Verfahren nach einem der Ansprüche 9 bis 23, **dadurch gekennzeichnet,** daß die Einstellung der Hauptrichtung des Richtmikrofon-Systems mit einer Fuzzy-Elektronik erfolgt.
